# EUROPÄISCHE PATENTSCHRIFT

(11) **EP 0 311 805 B1**
(45) Veröffentlichungstag und Bekanntmachung des Hinweises auf die Patenterteilung: **04.03.1992**
(21) Anmeldenummer: 88115030.4
(22) Anmeldetag: 14.09.1988
(51) Int. Cl.: B65H 23/192, B65H 26/04

(54) **Vorrichtung für das gesteuerte Zuführen von Bandmaterial zu Druckmaschinen**
Device for the controlled conveyance of a web to a printing machine
Dispositif pour commander l'arrivée d'une bande vers une machine à imprimer

(30) Priorität: 17.09.1987 DE 3731214
(43) Veröffentlichungstag der Anmeldung: 19.04.1989
(73) Patentinhaber: KOENIG & BAUER-ALBERT AKTIENGESELLSCHAFT, 97080 Würzburg (DE)
(72) Erfinder: Bolza-Schünemann, Claus August, D-8700 Würzburg (DE); Schaede,Johannes Georg, D-8700 Würzburg (DE)

(56) Entgegenhaltungen:
- DE-A- 2 328 949
- DE-A- 2 452 756
- DE-A- 2 549 762

## Beschreibung

Die Erfindung betrifft eine Vorrichtung zum gesteuerten Zuführen von Bandmaterial zu Druckmaschinen gemäß dem Oberbegriff des Patentanspruchs 1.

Durch die DE-PS 23 05 249 ist eine Vorrichtung bekannt, bei der die Bahnspannung einer Papierbahn mittels einer als Tänzerwalze ausgebildeten Spannwalze konstant gehalten wird. Um die Tänzerwalze nach einer störungsbedingten Auslenkung (Papierbahnspannungsänderung) in eine vorgegebene Ausgangsstellung zurückzuführen, ist eine, bewegungsaufwärts vor der Tänzerwalze angeordnete Zugwalze mit einem Wellengetriebe vorgesehen. Das Wellengetriebe wird zusätzlich zum Hauptantrieb der Druckmaschine noch von einem zweiten bewegungsumkehrbaren Steuermotor angetrieben, der über eine Regelschaltung mit der Tänzerwalze verbunden ist. Mittels des Wellengetriebes werden die Drehzahlen des Hauptantriebes und des Steuermotors additiv überlagert. Die verwendete Regeleinrichtung empfängt von einem DMS-Meßglied ein der Auslenkung der Spannwalze proportionales Spannungssignal und verknüpft dieses multiplikativ mit einem der Zugwalzengeschwindigkeit proportionalen Signal (Proportionalverstärkung), wobei hier der geschwindigkeitsabhängige Proportionalanteil des Reglers in das Meßglied gelegt ist.

Es ist bei der in der DE-PS 23 05 249 gezeigten Vorrichtung von Nachteil, einen separat vom Hauptantrieb der Druckmaschine gespeisten und präzise drehzahlgeregelten Motor zu verwenden, der dem Additionsgetriebe direkt vorgeschaltet ist. Zum einen müssen dieser Motor und sein Drehzahlregler aufgrund ihrer Funktion eine Leistungsstärke aufweisen, die in Anschaffung und Betrieb einen erheblichen Kostenaufwand darstellen. Zum anderen hat ein Motor in der für diese Zwecke erforderlichen Baugröße den Nachteil, daß auch seine rotierenden Teile von großer Masse sind, die aufgrund ihrer physikalischen Trägheit schwer umsteuerbar sind.

Aus der DE-A1 25 49 762 ist ein Antrieb für ein Zugwalzenpaar zu entnehmen. Der Antrieb erfolgt vom Antrieb der Maschine aus über ein Getriebe, dessen Übersetzungsverhältnis mittels eines Elektroantriebes verändert werden kann. Die Veränderung und damit die Einstellung des Übersetzungsverhältnisses des Getriebes geschieht in Abhängigkeit von der Stellung einer Pendelwalze.

Ein weiterer Nachteil ist in der Verwendung des Reglers zu sehen, dem zwar ein der Zugwalzengeschwindigkeit proportionales Signal zugeordnet wird, das jedoch nicht der Auslenkungsgeschwindigkeit der zu regelnden Spannwalze entspricht. Der entscheidende Nachteil dieser Einrichtung besteht jedoch darin, daß bei Ausfall des Motors, seines Drehzahlreglers oder des Reglers die Zugwalze nur noch mit einer der Druckwerksgeschwindigkeit proportionalen Drehzahl betrieben werden kann, d. h. das Einzugswerk läuft nur noch mit einer einzigen festgelegten Bahndehnung, die je nach Papiersorte allenfalls die notwendige Eingangsspannung der Druckmaschine überschreitet (bei dünnen Papieren) oder unterschreitet (bei starken Papieren).

Der Erfindung liegt die Aufgabe zugrunde, eine verbesserte Vorrichtung für die Rückführung einer auslenkbaren, von einer Papierbahn umschlungenen Spannwalze in eine vorwählbare Ausgangslage zu schaffen.

Die Aufgabe wird erfindungsgemäß durch den kennzeichnenden Teil des Anspruchs 1 gelöst.

Die Vorteile der Erfindung liegen darin, daß die Einzugvorrichtung auch bei Ausfall des Steuermotors oder des Reglers manuell auf unterschiedliche Papierbahnspannungen, die für verschiedene Papierarten benötigt werden, einstellbar ist.

Insbesondere erfolgt der Antrieb der Steuervorrichtung vom Hauptantrieb der Druckmaschine, so daß auf teuere Zusatzaggregate verzichtet werden kann. Diese Maßnahme verringert nicht nur die Herstellungskosten, sondern senkt auch die Störanfälligkeit der gesamten Vorrichtung. Zusätzlich sorgt die Regeleinrichtung für ein robust stabiles System, d. h. eine statisch und dynamisch gleichförmige Bahnspannung. Der besondere Vorteil der Einrichtung liegt darin, daß bei Ausfall des Reglers oder Stellmotors die Einrichtung mit einer von Hand wählbaren konstanten Dehnung (Nacheilung) zum Druckwerk betrieben werden kann. Hierbei fällt zwar der Ausgleich der dynamischen Störungen durch die Tänzerwalze weg, jedoch kann langfristig eine Bahnspannung noch für die unterschiedlichen Papiere manuell gewählt werden, im allgemeinen ist also eine Notproduktion möglich.

Ein Ausführungsbeispiel ist in den Zeichnungen dargestellt und wird im folgenden beschrieben. Es zeigen:
- Fig. 1: Eine schematischen Darstellung eines Einzugwerks mit der erfindungsgemäßen Vorrichtung,
- Fig. 2: ein Blockschaltbild von Regelstrecke und Regler mit Übergangsfunktionen der verwendeten Regelkreisglieder,
- Fig. 3: eine Seitenansicht der Verstellmechanik.

Ein Einzugswerk 1 einer Druckmaschine weist zwischen zwei zusammenwirkenden Aufnahmewalzen 2, 3 und einer Papierrolle 4 eines Rollenwechslers 6 eine Vorrichtung für das gesteuerte Zuführen von Bandmaterial 7 (z. B. Papierbahn) auf. Die Vorrichtung 6 weist u. a. eine Zugwalze 8 auf, die mit einer Andrückwalze 9 zusammenwirkt.

Die Andrückwalze 9 ist mittig auf zwei mit einem ersten Ende 11 seitensymmetrisch an Seitengestellen 10 des Einzugwerkes 1 schwenkbar gelagerten Hebeln 12 drehbar gelagert. Ein zweites Ende 13 der Hebel 12 ist jeweils mit einem Kolben 14 eines Presseurs (Druckeinrichtung) 17 gelenkig verbunden. Die aus Zylindern 16 und Kolben 14 bestehenden Presseure 17 sind an den Seitengestellen 10 des Einzugwerkes 1 befestigt.

Die Zugwalze 8 ist in Seitengestellen 10 des Einzugwerks 1 drehbar gelagert und ragt mit einem Wellenzapfen 19 auf der Antriebsseite durch das Seitengestell 10 hindurch. Auf dem Wellenzapfen 19 sitzt drehfest ein Zahnrad 21, das mit einem senkrecht darunter angeordneten Zahnrad 22 in Zahneingriff steht. Das Zahnrad 22 ist mit einem Abtriebsteil 23 eines Additionsgetriebes 24 (z. B. Harmonic-Drive, Differentialgetriebe, Planetenradgetriebe) fest verbunden. Ein Antriebsteil 26 des Additionsgetriebes 24 weist ein Zahnrad 27 auf, das mit einem ein- bzw. auskuppelbarem Zahnrad 28 in Zahneingriff steht. Die Kupplung für das Zahnrad 28 dient zur Trennung des Einzugwerkantriebes vom Hauptantrieb der Druckmaschine (z. B. für das Reinigen der Zylinder) und wird, da nicht zum Erfindungsgedanken gehörend nicht weiter beschrieben. Das Zahnrad 28 kämmt mit einem Zahnrad 29 einer Welle 31, die über ein Kegelradgetriebe 32 mit einer vom Hauptantrieb der Druckmaschine angetriebenen Längswelle 33 in Antriebsverbindung steht.

Ein Steuerteil 34 (Wave-Generator) des Additionsgetriebes 24 ist fest mit einem Zahnrad 36 verbunden. Das Zahnrad 36 kämmt mit einem Zahnrad 37, das fest auf einer Abtriebswelle 38 eines stufenlosen Verstellscheibengetriebes 39 (PIV-Getriebe) sitzt. Eine Antriebswelle 42 des Verstellscheibengetriebes 39 trägt drehfest ein Zahnrad 43, das ebenfalls mit dem Zahnrad 22 des Abtriebsteiles 23 des Additionsgetriebes 24 im Zahneingriff steht. Selbstverständlich ist es auch möglich, das Zahnrad 43 im Zahneingriff mit dem Zahnrad 27 des Antriebteiles 26 des Additionsgetriebes 24 anzuordnen. Das Verstellscheibengetriebe 39 weist eine Stellvorrichtung auf, die mittels eines Stellmotors 46 antreibbar ist.

Der Stellmotor wird über einen Leistungstreiber 47 von einem Regler 48 gespeist. Zusätzlich zum Stellmotor 46 ist ein Handrad 40 zur manuellen Verstellung vorgesehen.

In Bahntransportrichtung gesehen, ist hinter der Zugwalze 8 eine erste Papierbahnleitwalze 51 vorgesehen, die die horizontale Papierbahn 7 vertikal nach unten umlenkt. Die Papierbahn 7 umschlingt eine als Tänzerwalze ausgebildete Spannwalze 52 und wird vertikal nach oben geleitet. In etwa gleicher Höhe neben der Papierbahnleitwalze 51 ist eine zweite Papierbahnleitwalze 53 angeordnet, die die Papierbahn 17 horizontal nach rechts in Richtung der Aufnahmewalzen 2, 3 umlenkt.

Die Tänzerwalze 52 ist auf jeweils einem linken Ende 57 zweier horizontal angeordneter Schwenkhebel 56 drehbar gelagert. Ein rechtes Ende 54 der Schwenkhebel 56 ist jeweils seitensymmetrisch an den Seitengestellen 10 des Einzugwerks 1 um einen Winkel φ schwenkbar gelagert. Jeweils in der Mitte des Schwenkhebels 56 ist eine Kolbenstange 58 mit ihrem ersten Ende 59 an den Schwenkhebel 56 angelenkt. Ein zweites Ende 60 ist fest mit einer Membran 61 verbunden, die mit ihrem Umfang 62 an einer Innenwand 63 eines Zylinders 64 abdichtend befestigt ist. Ein aus Zylinder 64 und Membran 61 gebildeter Raum 66 ist über eine Druckleitung 67 mit einem Druckbehälter 68 verbunden. Der Druckbehälter 68 beaufschlagt den Raum 66 mit einem konstanten Druck p_{O}. Um den Druck p_{O} auf verschiedene Zugspannungen einstellen zu können, ist der Druckbehälter 68 über ein verstellbares Digitalventil 69 mit einer Druckquelle 70 verbunden.

Zur Ermittlung des Schwenkwinkels φ der mit der Tänzerwalze 52 verbundenen Schwenkhebel 56 ist an den Schwenkhebeln 56 ein Abdeckplättchen 71 befestigt, welches in den Aufnahmebereich einer Analoglichtschranke 72 einbringbar ist. Die Lichtschranke 72 erzeugt je nach Grad der Abdeckung ein elektrisches Spannungssignal U φ, welches dem Schwenkwinkel φ proportional ist. Das Spannungssignal U φ wird der Regeleinrichtung 48 zugeführt.

Die Regeleinrichtung 48 weist eine Anzahl von Regelsystemen auf, die in fünf Blöcken A, B, C, D, E zusammengefaßt sind. Die Blöcke A, B, C sind parallel geschaltet. Der Block D ist mit den beiden Blöcken B, C in Reihe geschaltet. Die Ausgänge von Block A, D werden in Block E multiplikativ verknüpft. Ein Ausgangssignal U_{E} des Blockes E wird dem Leistungstreiber 47 des Steuermotors 46 zugeleitet.

Die Gleichmäßigkeit der Bahnspannung wird ausschließlich von der als Tänzerwalze ausgebildeten Spannwalze 52 bestimmt. Hierbei übernimmt die Regeleinrichtung 48 die Aufgabe, die zum Ausgleich einer Bahnspannungsstörung ausgelenkte Tänzerwalze 52 schnellstens in eine vorgegebene Soll-Lage zurückzuführen. Die Soll-Lage ist als die Stellung definiert, die der Schwenkhebel (56) bei ungestörter Bahnspannung einnimmt. Im gezeigten Ausführungsbeispiel (Fig. 1) ist dies eine horizontale Lage bei einem Schwenkwinkel φ = 0. Selbstverständlich kann die Soll-Lage des Schwenkhebels 56 aber auch in jeder beliebigen anderen Stellung angeordnet werden (z. B. vertikal). Die Zurückführung der von der Papierbahn umschlungenen Tänzerwalze 52 in eine Sollstellung erfolgt durch eine entsprechende Änderung der Drehzahl der Zugwalze 8. Eine Störung der Papierbahnspannung, die z. B. einen Spannungsabfall im Rollenwechsler bewirken würde, hat zur Aufrechterhaltung der Bahnspannung eine Auslenkung der Tänzerwalze 52 aus der Soll-Lage nach unten zur Folge. Damit die Tänzerwalze 52 in die Soll-Lage (Horizontalstellung) zurückgeführt wird, muß die Drehzahl der Zugwalze 8 verringert werden. Die Regeleinrichtung 48 ermittelt aus der Tänzerlage zunächst die Stellrichtung für das stufenlose Stellscheibengetriebe 39 und erzeugt aus einer der Tänzerwalzenlage proportionalen Spannung U_{φ} eine Ausgangsspannung U_{E}.

Die Spannung U_{φ} wird außerdem mit einem großen Faktor K₁ (z. B. = 1) bewertet, wenn die Tänzerwalze 52 die Tendenz zeigt, sich aus der Soll-Lage zu entfernen und mit einem kleinen Faktor K₂ (z. B. = 0,2) bewertet, wenn der Tänzer die Tendenz zeigt, sich auf die Soll-Lage zuzubewegen. Diese unterschiedliche Bewertung führt dazu, daß die Tänzerwalze 52 bei je gleicher Störung asymptotisch stabil seiner Soll-Lage zustrebt.

Der Block A enthält drei Regelkreisglieder 76, 77, 78. Die Regelkreisglieder 76, 77 sind zueinander parallel geschaltet und mittels einer Additionsstelle 79 positiv miteinander verknüpft. Das Regelkreisglied 78 ist ein P-System und nach der Additionsstelle 79 mit den Regelkreisglieder 76, 77 in Reihe geschaltet. Das Regelkreisglied 76 ist ein PT₁-System und hat die Funktion ein einstellbares Frequenzspektrum auszufiltern, d. h. niederfrequente Anteile langfristig anliegender Störungen auf längere Sicht stärker zu bewerten. Das Regelkreisglied 77 ist ein P-System mit Verstärkerfunktion. Der Block A erzeugt somit ein der Abweichung der Tänzerlage von einer vorgegebenen Soll-Lage proportionales niederfrequent bewertetes Spannungssignal U_{A}.

Der Block B enthält vier Regelkreisglieder 81 bis 84. Das Regelkreisglied 81 ist ein PT₁-System zur Unterdrückung hochfrequenter Störungen, dem nach einer Additionsstelle 86 das als P-System ausgebildete Regelkreisglied 82 mit dem als I-System ausgebildeten Regelkreisglied 83 in einer negativen Rückführschleife folgt. Die Regelkreisglieder 82, 83 dienen der Ableitungsbestimmung, die benötigt wird, um die Geschwindigkeit der Tänzerwalze 52 zu erkennen. Hinter dem Regelkreisglied 82 ist das Regelkreisglied 84 angeordnet, welches die Funktion eines nicht linearen Zweipunktreglers hat, der ein Ausgangssignal des Regelkreisgliedes 82, je nach Bewegungsrichtung der Tänzerwalze 52 mit einem positivem bzw. negativem Faktor bewertet. Die Bewertung mit einem positivem Faktor erfolgt bei einer Bewegungsrichtung der Tänzerwalze 52 nach oben mit einem negativem Faktor bei einer Bewegungsrichtung nach unten, wobei die Bewegungsrichtung absolut gesehen ist, unabhängig von der Soll-Lage.

Der Block C enthält zwei hintereinander geschaltete Regelkreisglieder 88, 89. Das Regelkreisglied 88 ist ein PT₁-System zur Unterdrückung hochfrequenter Störungen. Das Regelkreisglied 89 ist ein nichtlinearer Zweipunktregler zur Vorzeichenerkennung, d. h. zur Ermittlung der tatsächlichen Lage der Tänzerwalze 52 und eine daraus folgende Bewertung des Spannungssignales U_{φ} mit einem positivem (z. B. + 1) bzw. negativem (z. B. - 1) Faktor. Die Bewertung mit einem positivem Faktor erfolgt z. B. bei einer erfolgten Auslenkung der Tänzerwalze 52 nach oben, mit einem negativem Faktor bei einer Auslenkung der Tänzerwalze 52 nach unten.

Der Block D enthält eine Erkennungslogik bestehend aus den Gliedern 93, 94, 96, die die Ausgangssignale U_{B} und U_{C} der Blöcke C, D miteinander verknüpft. Das Glied 93 ist ein Entscheidungstor (and - Gate) mit "und"-Charakteristik , d. h. wenn beide Eingangssignale U_{B} und U_{C} positiv sind, ist auch das verknüpfte Ausgangssignal U₉₃ positiv. Ist eines oder beide Eingangssignale U_{B}, U_{C} negativ, ist auch das verknüpfte Ausgangssignal U₉₃ negativ. Das Glied 94 ist ein Entscheidungstor mit folgender "negativer und"-Charakteristik: Ist eines oder beide Eingangssignale U_{B}, U_{C} positiv, ist das Ausgangssignal U₉₄ negativ. Sind beide Eingangssignale U_{B}; U_{C} negativ, ist das Ausgangssignal U₉₄ positiv. Das Glied 96 ist ein Entscheidungstor (or - Gate) mit "oder"-Charakteristik, d. h. wenn eines der beiden Ausgangssignale U₉₃; U₉₄, die gleichzeitig die Eingangssignale für das Glied 96 sind, positiv sind, ist auch das verknüpfte Ausgangssignal U₉₆ positiv. Sind beide Signale U₉₃, U₉₄ negativ, ist auch das Ausgangssignal U₉₆ negativ.

Das Ausgangssignal U₉₆ ist das Eingangssignal für ein Regelkreisglied 98. Das Regelkreisglied 98 regelt die Rückstellgeschwindigkeit der Tänzerwalze 52. Es besteht aus einem nichtlinearen Zweipunktregler und bewertet das Eingangssignal U₉₆ mit einem Faktor K₁ (z. B. = 1), bei Bewegung der Tänzerwalze 52 aus ihrer Soll-Lage und mit einem Faktor K₂ (z. B. = 0,2) bei Bewegung der Tänzerwalze 52 in ihre Soll-Lage.

Der Block E bildet aus den Ausgängen U_{A} des Blockes A und U_{D} des Blockes D ein multiplikatives Spannungssignal U_{E}, das einer, aus Leistungstreiber 47, umkehrbar antreibbarem Motor 46, Tänzerwalze 52 und Lichtschranke 72 bestehender Regelstrecke 99 zugeleitet wird. Diese Regelstrecke 99 stellt in ihrer Wirkungsweise ein Doppelintegrator-System dar.

### Teileliste

- 1: Einzugswerk
- 2: Aufnahmewalze
- 3: Aufnahmewalze
- 4: Papierrolle
- 5: -
- 6: Rollenwechsler
- 7: Bandmaterial, Papierbahn
- 8: Zugwalze
- 9: Andrückwalze
- 10: Seitengestell
- 11: Ende (12)
- 12: Hebel
- 13: Ende (12)
- 14: Kolben
- 15: -
- 16: Zylinder
- 17: Presseur
- 18: -
- 19: Wellenzapfen
- 20: -
- 21: Zahnrad (19)
- 22: Zahnrad (23)
- 23: Abtriebsteil (24)
- 24: Additionsgetriebe (Differentialgetriebe)
- 25: -
- 26: Antriebsteil (24)
- 27: Zahnrad (24)
- 28: Zahnrad
- 29: Zahnrad (31)
- 30: -
- 31: Welle
- 32: Kegelradgetriebe
- 33: Längswelle
- 34: Steuerteil (24)
- 35: -
- 36: Zahnrad (24)
- 37: Zahnrad (38)
- 38: Abtriebswelle (39)
- 39: Verstellscheibengetriebe
- 40: Handrad
- 41: -
- 42: Antriebswelle (39)
- 43: Zahnrad (42)
- 44: -
- 45: -
- 46: Stellmotor
- 47: Leistungstreiber
- 48: Regler
- 49: -
- 50: -
- 51: Papierbahnleitwalze
- 52: Spannwalze, Tänzerwalze
- 53: Papierbahnleitwalze
- 54: Ende (56)
- 55: -
- 56: Schwenkhebel
- 57: Ende (56)
- 58: Kolbenstange
- 59: Ende (58)
- 60: Ende (58)
- 61: Membran
- 62: Umfang (61)
- 63: Innenwand
- 64: Zylinder
- 65: -
- 66: Raum
- 67: Druckleitung
- 68: Druckbehälter
- 69: Digitalventil
- 70: Druckquelle
- 71: Abdeckplättchen
- 72: Analog-Lichtschranke
- 73: -
- 74: -
- 75: -
- 76: Regelkreisglied
- 77: Regelkreisglied
- 78: Regelkreisglied
- 79: Additionsstelle
- 80: -
- 81: Regelkreisglied
- 82: Regelkreisglied
- 83: Regelkreisglied
- 84: Regelkreisglied
- 85: -
- 86: Additionsstelle
- 87: Verzweigungsstelle
- 88: Regelkreisglied
- 89: Regelkreisglied
- 90: -
- 91: -
- 92: Regelstrecke
- 93: Entscheidungstor
- 94: Entscheidungstor
- 95: -
- 96: Entscheidungstor
- 97: -
- 98: Regelkreisglied
- 99: Regelstrecke

- A: Block
- B: Block
- C: Block
- D: Block
- E: Block
- U_{φ}: Spannungssignal
- U_{A}: Spannungssignal
- U_{B}: Spannungssignal
- U_{C}: Spannungssignal
- U_{D}: Spannungssignal
- U_{E}: Spannungssignal
- φ: Schwenkwinkel
- U₉₃: Aus- / Eingang
- U₉₄: Aus- / Eingang
- U₉₅: -
- U₉₆: Aus- / Eingang

## Patentansprüche

1. Vorrichtung für das geregelte Zuführen einer Materialbahn (7) zu Druckmaschinen, mit einem motorischen durch Rollen (8,9) gebildeten, von einer Materialbahn umschlungenen Materialbahnantrieb, mit einer bewegungsabwärts des Materialbahnantriebes angeordneten, als Tänzerwalze ausgebildeten Spannwalze (52) und mit einer in Abhängigkeit der Materialbahnspannung Ist- und Sollwert-Signale (U_{φ} ) verwendenden Regelanordnung (48) zum korrigierenden Antrieb der von einer Materialbahn umschlungenen Materialbahnantriebswalze (8) und einem der Materialbahnantriebswalze (8) vorgeschalteten Differentialgetriebe (24) mit mindestens einem Antriebs-, Abtriebs- und Steuerteil (26, 23, 34), dadurch gekennzeichnet, daß ein Antrieb (22, 21, 19) der Zugwalze (8) mit einem Antriebsteil (43, 42) eines Stellgetriebes (39) kraftschlüssig verbunden ist, daß ein Abtriebsteil (38) des Stellgetriebes (39) mit dem Steuerteil (34) des Differentialgetriebes (24) kraftschlüssig verbunden ist, daß das Stellgetriebe (39) mit einer Einrichtung zum Verstellen seines Übersetzungsverhältnisses (46) versehen ist, daß die Einrichtung zum Verstellen seines Übersetzungsverhältnisses (46) über eine Regeleinrichtung (48) mit einer Einrichtung zur Feststellung einer Ist-Lage (71, 72), einer Tänzerwalze (52) und einer Einrichtung zur Erzeugung einer Soll-Lage (57, 56, 54, 10, 58, 60, 61, 63, 64, 66, 67, 68, 69, 70) verbunden ist, und daß das Steuerteil (34) in Abhängigkeit der Drehzahl des Hauptantriebs der Druckmaschine veränderbar antreibbar angeordnet ist.

2. Regelanordnung (48) in einer Vorrichtung nach Anspruch 1, dadurch gekennzeichnet, daß zur Regelung der Rückführung einer auslenkbaren, von einer Materialbahn umschlungenen Spannwalze (52) in eine vorgegebene Soll-Lage in Abhängigkeit von einem, durch eine Spannwalzenauslenkung (φ) erzeugten Spannungssignales (U_{φ}) daß drei Regelblöcke (A, B, C) parallel angeordnet sind, daß die Regelblöcke (A, B, C) jeweils ein PT₁-System (76; 81; 88) aufweisen, daß das PT₁-System (76) des Regelblockes (A) einem P-System (77) parallel geschaltet ist, daß eine Additionsstelle (79) vorgesehen ist, die die Ausgangssignale der Regelkreisglieder (76, 77) positiv verknüpft, daß hinter der Additionsstelle (79) ein weiteres P-System (78) angeordnet ist, daß hinter dem PT₁-System (81) des Regelblockes B eine Additionsstelle (86) angeordnet ist, daß hinter der Additionsstelle (86) ein P-System vorgesehen ist, dessen Ausgangssignale an einer Verzweigungsstelle (87) über eine negative Rückführschleife der Additionsstelle (86) zugeführt wird, daß die negative Rückführschleife ein I-System aufweist, daß hinter der Additionsstelle (87) ein nicht lineares Regelkreisglied (84) angeordnet ist, daß hinter dem PT₁-System (88) des Blockes (C) ein nicht lineares Regelkreisglied (89) angeordnet ist, daß die Ausgangssignale (U_{B}, U_{C}) der Regelblöcke (B, C) mittels einer Erkennungslogik (93, 94, 96) verknüpft sind, daß hinter der Erkennungslogik (93, 94, 96) ein nicht lineares Regelkreisglied (98) angeordnet ist, daß ein Ausgangssignal (U_{D}) des die Erkennungslogik (93, 94, 96) enthaltenden Regelblockes (D) mit einem Ausgangssignal (U_{A}) des Regelblockes (A) multiplikativ verknüpft ist, daß die miteinander verknüpften Spannungssignale (U_{A}, U_{D}) einem Stellglied (47, 46) für ein Stellgetriebe (39) zugeführt werden, daß das Stellgetriebe (39) ein Steuerteil (34) eines die Zugwalze (8) antreibenden Differentialgetriebes (24) steuert.

3. Vorrichtung nach Anspruch 1, dadurch gekennzeichnet, daß das Getriebe (39) mittels eines Handrades (40) manuell verstellbar ist.

4. Vorrichtung nach Anspruch 1 bis 3, dadurch gekennzeichnet, daß zur Verstellung des Getriebes (39) ein stufenlos verstellbarer, umlenkbarer Stellmotor (46) vorgesehen ist.

## Claims

1. Device for the regulated infeed of a material web (7) to printing machines, having a motorised material web drive formed by rollers (8, 9) and wrapped around by a material web, having a tensioning roller (52) constructed as a compensating roller disposed downstream of the material web drive, and having a regulating arrangement (48) using actual and nominal value signals (U_{φ}) in dependence on the material web tension for the compensating drive of the material web drive roller (8) wrapped around by a material web, and having a differential gear (24) disposed upstream of the material web drive roller (8) and having at least one drive, output and control component (26, 23, 34), characterised in that a drive (22, 21, 19) of the draw roller (8) is connected non-positively to a drive component (43, 42) of a servo gear (39), in that an output component (38) of the servo gear (39) is non-positively connected to the control component (34) of the differential gear (24), in that the servo gear (39) is provided with an apparatus for adjusting its transmission ratio (46), in that the apparatus for adjusting its transmission ratio (46) is connected by way of a regulating apparatus (48) to an apparatus for establishing an actual position (71, 72), a compensating roller (52) and an apparatus for generating a nominal position (57, 56, 54, 10, 58, 60, 61, 63, 64, 66, 67, 68, 69, 70), and in that the control component (34) is arranged to be variably drivable in dependence on the speed of rotation of the main drive of the printing machine.

2. Regulating arrangement (48) in an apparatus according to Claim 1, characterised in that for regulating the return of a deflectable tensioning roller (52), wrapped around by material web, into a precalculated nominal position, in dependence on a tensioning signal (U_{φ}) generated by a deflection (φ) of the tensioning roller, three regulating blocks (A, B, C) are arranged parallel, in that the regulating blocks (A, B, C) each have a PT₁ system (76; 81; 88), in that the PT₁ system (76) of the regulating block (A) is switched parallel with a P system (77), in that a summing point (79) is provided which positively links the output signals of the regulating circuit elements (76, 77), in that behind the summing point (79) a further P system (78) is disposed, in that behind the PT₁ system (81) of the regulating block B a summing point (86) is disposed, in that behind the summing point (86) a P system is provided, whereof the output signals are routed at a branch point (87) to the summing point (86) via a negative feedback loop, in that the negative feedback loop has an I system, in that behind the summing point (87) a non-linear regulator circuit element (84) is disposed, in that behind the PT₁ system (88) of the block (C) a non-linear regulator circuit element (89) is disposed, in that the output signal: (U_{B}, U_{C}) of the regulating blocks (B, C) are linked by means of a recognition logic circuit (93, 94, 96), in that behind the recognition logic circuit (93, 94, 96) a non-linear regulator circuit element (98) is disposed, in that an output signal (U_{D}) of the regulating block (D) which contains the recognition logic circuit (93, 94, 96) is multiplicatively linked with an output signal (U_{A}) of the regulating block (A), in that the voltage signals (U_{A}, U_{D}) linked to one another are routed to a servo component (47, 46) for a servo gear (39), in that the servo gear (39) controls a control component (34) of a differential gear (24) driving the draw roller (8).

3. Apparatus according to Claim 1, characterized in that the gear (39) is manually adjustable by means of a handwheel (40).

4. Apparatus according to Claim 1 to 3, characterized in that for the adjustment of the gear (39) a continuously adjustable and reversible servo motor (46) is provided.

## Revendications

1. Dispositif pour commander l'arrivée d'une bande de matériau (7) vers des machines à imprimer, comportant un entraînement de bande de matériau motorisé, formé par des rouleaux (8,9), enlacé par une bande de matériau, avec un rouleau tendeur (52), disposé, dans le sens de déplacement, en aval de l'entraînement de la bande de matériau, réalisé sous forme de rouleau pantin, et avec un dispositif de régulation (48), qui utilise des signaux de valeurs réelle et de valeur de consigne (Uφ), produits en fonction de la tension de la bande de matériau, en vue de corriger l'entraînement du rouleau d'entraînement de bande de matériau (8) enlacé par une bande de matériau, et avec une transmission différentielle (24), montée en amont du rouleau d'entraînement de bande de matériau (8), comportant au moins une partie d'entraînement, une partie entraînée et une partie de commande (26,23,34), caractérisé en ce qu'un entraînement (22,21,19) du rouleau tracteur (8) est relié mécaniquement à une partie d'entraînement (43,42) d'une transmission de réglage (39), qu'une partie entraînée (38) de la transmission de réglage (39) est reliée mécaniquement à la partie de commande (34) de la transmission différentielle (24), que la transmission de réglage (39) est pourvue d'un dispositif pour régler son rapport de transmission (46), que le dispositif de réglage de son rapport de transmission (46) est relié, par l'intermédiaire d'un dispositif de régulation (48), à un dispositif de fixation d'une position réelle (71,72), à un rouleau pantin (52) et à un dispositif servant à produire une position de consigne (57,56,54,10,58,60,61,61,63,64,66,67,68,69,70), et que la partie de commande (34) est disposée de façon à pouvoir étre entraînée de façon variable en fonction de la vitesse de rotation de l'entraînement principal de la machine à imprimer.

2. Dispositif de régulation, dans un dispositif selon la revendication 1, caractérisé en ce que, pour effectuer la régulation du rappel d'un rouleau tendeur (52) ajustable, enlacé par une bande de matériau, pour l'amener en une position de consigne prédéterminée, en fonction d'un signal de tension (Uφ) produit par une déviation (φ) du rouleau tendeur, trois blocs de régulation (A,B,C) sont disposés en parallèle, que les blocs de régulation (A,B,C) présentent chacun un système PT₁ (76;81;88), que le système PT₁ (76) du bloc de régulation (A) est mis en circuit en parallèle d'un système P (77), qu'un point d'addition (79) est prévu, qui combine selon une logique positive les signaux de sortie des composants de circuit de régulation (76,77), que, derrière le point d'addition (79) est disposé un autre système P (78), que derrière le système PT₁ (81) du bloc de régulation B est disposé un point d'addition (86), que derrière le point d'addition (86) est disposé un système P, dont les signaux de sotie sont amenés à un point de ramification (87), par l'intermédiaire d'une boucle de réaction négative du point d'addition (86), que la boucle de réaction négative présente un système I, que, derrière le point d'addition (87) est disposé un composant de circuit de régulation (84) non linéaire, que derrière le système PT₁ (88) du bloc (C) est disposé un composant de circuit de régulation (89) non linéaire, que les signaux de sortie (U_{B}, U_{C}) des blocs de régulation (B,C) sont combinés logiquement au moyen d'une logique d'identification (93,94,96), que derrière la logique d'identification (93,94,96) est disposé un composant de circuit de régulation (98) linéaire, qu'un signal de sortie (U_{D}) du bloc de régulation qui contient la logique d'identification (93,94,96) est combiné logiquement, de façon multiplicative, à un signal de sortie (U_{A}) du bloc de régulation (A), que les signaux de tension (U_{A}, U_{D}), combinés logiquement entre eux sont amenés à un organe de réglage (47,46) pour une transmission de réglage (39), que la transmission de réglage (39) commande une partie de réglage (34) d'une transmission différentielle (24) qui entraîne le rouleau tendeur (8).

3. Dispositif selon la revendication 1, caractérisé en ce que la transmission (39) est réglable manuellement au moyen d'un volant (40).

4. Dispositif selon les revendications 1 à 3, caractérisé en ce qu'un servomoteur (46), à variation continue, à sens de rotation inversible, est prévu pour obtenir le déplacement de réglage de la transmission (39).
